# EUROPÄISCHE PATENTSCHRIFT

(11) **EP 3 183 065 B1**
(45) Veröffentlichungstag und Bekanntmachung des Hinweises auf die Patenterteilung: **15.12.2021**
(21) Anmeldenummer: 15741526.6
(22) Anmeldetag: 20.07.2015
(51) Int. Cl.: B05B 11/00

(54) **AUSTRAGKOPF FÜR EINEN DOSIERSPENDER UND DOSIERSPENDER**
DISCHARGE HEAD FOR A METERING DISPENSER, AND A METERING DISPENSER
TÊTE DE DISTRIBUTION POUR DISTRIBUTEUR DOSEUR ET DISTRIBUTEUR DOSEUR

(30) Priorität: 22.08.2014 DE 102014216744
(43) Veröffentlichungstag der Anmeldung: 28.06.2017
(73) Patentinhaber: Aptar Radolfzell GmbH, 78315 Radolfzell (DE)
(72) Erfinder: BRUDER, Thomas, 78467 Konstanz (DE); BAUMANN, Tobias, 78244 Gottmadingen-Randegg (DE)
(74) Vertreter: Patentanwaltskanzlei Cartagena
(86) Internationale Anmeldenummer: PCT/EP2015/066510
(87) Internationale Veröffentlichungsnummer: WO 2016/026633

(56) Entgegenhaltungen:
- DE-A1- 19 818 434
- DE-A1-102004 015 815
- US-B1- 6 464 107
- None

## Beschreibung

### ANWENDUNGSGEBIET UND STAND DER TECHNIK

Die Erfindung betrifft einen Dosierspender zum gleichzeitigen oder wahlweisen Austragen von zwei flüssigen, gelartigen oder pastösen Medien.

Dosierspender zum gleichzeitigen oder wahlweisen Austragen von zwei flüssigen, gelartigen oder pastösen Medien sind beispielsweise aus DE 10 2006 033 253 A1 bekannt. Die aus DE 10 2006 033 253 A1 bekannten Dosierspender weisen zwei Kammern zum Bevorraten von Medien, zwei Fördervorrichtungen zum Fördern der Medien aus den Kammern sowie einen Mischer zum Vermischen der Medien auf, wobei die Fördervorrichtungen jeweils eine Spindel und einen mittels der Spindel verstellbaren, ein Volumen der Kammer verringernden Kolben aufweisen. Gemäß einer aus DE 10 2006 033 253 A1 bekannten Ausführungsform umfasst der Mischer einen Zylinder, in welchem sich die Medien sammeln, und einen Kolben, mittels welchem die Medien aus dem Zylinder in einen Applikator verdrängt werden.

Aus der US 6,464,107 B1 ist ein Spender bekannt, der während einer Betätigung mittels zweier Pumpeinrichtungen in einem variablen Mischverhältnis zwei Flüssigkeiten vermengt und gemeinsam austrägt. Eine vergleichbare Gestaltung ist auch aus der DE 19818454 A1 bekannt.

### AUFGABE UND LÖSUNG

Es ist eine Aufgabe der Erfindung, einen Dosierspender zum gleichzeitigen oder wahlweisen Austragen von zwei flüssigen, gelartigen oder pastösen Medien sowie einen Austragkopf für einen Dosierspender zu schaffen, welche einfach bedienbar sind und eine exakte Dosierung der Medien ermöglichen.

Diese Aufgabe wird gelöst durch den Dosierspender mit den Merkmalen des Anspruchs 1.

Gemäß einem ersten Aspekt wird ein Dosierspender zum gleichzeitigen oder wahlweisen Austragen von zwei flüssigen, gelartigen oder pastösen Medien geschaffen, umfassend eine Auslassöffnung, eine erste Vorratskammer zum Bevorraten eines ersten Mediums, eine erste Dosier-Fördervorrichtung zum Fördern des ersten Mediums aus der ersten Vorratskammer, eine zweite Vorratskammer zum Bevorraten eines zweiten Mediums, eine zweite Dosier-Fördervorrichtung zum Fördern des zweiten Mediums aus der zweiten Vorratskammer, eine stromaufwärts der Auslassöffnung angeordnete Mischkammer, wobei das mittels der ersten Dosier-Fördervorrichtung geförderte erste Medium und/oder das mittels der zweiten Dosier-Fördervorrichtung geförderte zweite Medium in der Mischkammer zwischenspeicherbar sind, und eine Ausgabe-Fördervorrichtung zum Fördern des Mediums oder der Medien aus der Mischkammer zu der Auslassöffnung, wobei zumindest die erste Dosier-Fördervorrichtung als Dosier-Pumpvorrichtung umfassend eine Dosierkammer mit einem variablen Volumen, einen mit der ersten Vorratskammer fluidisch verbundenen Einlass mit einem Einlassventil und einen mit der Mischkammer fluidisch verbundenen Auslass mit einem Auslassventil gestaltet ist, und wobei die Mischkammer ein variables Volumen aufweist, wobei das Volumen passiv durch einströmendes Medium oder einströmende Medien vergrößerbar und mittels der Ausgabe-Fördervorrichtung zum Austragen des Mediums oder der Medien verringerbar ist.

Eine Dosier-Pumpvorrichtung ermöglicht eine einfache und exakte Dosierung eines aus der Vorratskammer in die Mischkammer geförderten Mediums, wobei eine Förderung sowohl von halbfesten zähflüssigen Medien, wie beispielsweise einer Hautcreme, als auf auch von dünnflüssigen oder dickflüssigen Medien, wie beispielsweise einer Lotion, möglich ist. Dosier-Pumpvorrichtungen sind zudem kleinbauend realisierbar. Ein Mischen erfolgt dabei erst in der Mischkammer. In den Dosierkammern und den Vorratskammern sind die Produkte sicher voneinander getrennt.

Vorzugsweise ist der Dosierspender derart gestaltet, dass zwei Medien vermischt werden. Es sind jedoch auch Gestaltungen denkbar, bei welchen drei oder vier Medien vermengt werden.

Die Dosierkammer der als Dosier-Pumpvorrichtung gestalteten ersten Dosier-Fördervorrichtung ist zwischen der Vorratskammer und der Mischkammer angeordnet. Vorzugsweise sind beide Dosier-Fördervorrichtungen, oder bei mehr als zwei Dosier-Fördervorrichtungen alle Dosier-Fördervorrichtungen, als Dosier-Pumpvorrichtung gestaltet, wobei die jeweilige Dosierkammer zwischen dem zugehörigen Vorratskammer und der Mischkammer angeordnet ist. Bei einer Reduzierung des Volumens wird ein in der Dosierkammer vorhandenes Medium verdrängt und über den Auslass in Richtung der Mischkammer gefördert. Eine in die Mischkammer geförderte Menge des Mediums ist somit durch eine auch als Dosierhub bezeichnete Reduzierung des Volumens bestimmbar.

Der Dosierspender weist in vorteilhaften Ausgestaltungen einen mit der ersten Vorratskammer und der zweiten Vorratskammer verbindbaren Austragkopf auf, wobei der Austragkopf zumindest die Auslassöffnung, die als Dosier-Pumpvorrichtung gestaltete erste Dosier-Fördervorrichtung und die Ausgabe-Fördervorrichtung umfasst. Vorzugsweise umfasst der Austragkopf alle Dosier-Pumpvorrichtungen des Dosierspenders. Der Austragkopf ist als funktionsfähige vormontierte Baugruppe an einen Abfüller lieferbar. Die Vorratskammern sind in einer Ausgestaltung werkzeuglos und zerstörungsfrei lösbar mit dem Austragkopf verbunden, wobei bedarfsweise eine Vorratskammer durch einen Nutzer ersetzt werden kann. In anderen Ausgestaltungen ist ein Austausch einer Vorratskammer durch einen Nutzer nicht vorgesehen.

Der Austragkopf umfasst in einer vorteilhaften Ausgestaltung ein Gehäuse, welches die Mischkammer, die Dosierkammer der Dosier-Pumpvorrichtung und/oder einen zwischen der Mischkammer und der Dosierkammer vorgesehenen ersten Zuführkanal zumindest teilweise begrenzt. Durch ein derartiges Gehäuse wird die Anzahl der Bauteile des Austragkopfs und damit des Dosierspenders minimiert.

In einer vorteilhaften Weiterbildung umfasst das Gehäuse eine Grundplatte und mindestens eine von der Grundplatte abragende, die Mischkammer oder die Dosierkammer zumindest teilweise begrenzende, umlaufende Wand. Vorzugsweise weist das Gehäuse drei von der Grundplatte abragende, umlaufende Wände auf, welche die Mischkammer sowie die zwei Dosierkammern der zwei Dosier-Pumpvorrichtungen zumindest teilweise begrenzen. Die Positionierung der drei Wände ist dabei vorzugsweise derart gewählt, dass die zwei Dosierkammern jeweils mittels eines geradlinigen Zuführkanals mit der Mischkammer verbindbar sind.

In einer Ausgestaltung weist die Dosierkammer eine elastische verformbare Wandung auf. Die Wandung ist in einer Ausgestaltung bei Aufbringen einer externen Kraft unter Reduzierung des Volumens der Dosierkammer zum Verdrängen des Mediums verformbar. Bei Wegfall der externen Kraft wird die Wandung aufgrund interner Rückstellkräfte und/oder mittels zusätzlicher Rückstellfedern in die Ausgangslage zurückbewegt, wobei ein Medium aus der Vorratskammer in die Dosierkammer aufgrund eines in der Dosierkammer auftretenden Unterdrucks gefördert wird.

In vorteilhaften Ausgestaltungen weist die Dosier- Pumpvorrichtung einen in der Dosierkammer verstellbar gelagerten Kolben auf. Mittels eines geeignet gestalteten Kolbens ist eine zumindest nahezu vollständige Entleerung der Dosierkammer bei einem Dosierhub möglich. Dies ist insbesondere bei empfindlichen kosmetischen Medien vorteilhaft. Der Kolben ist in einer Ausgestaltung in Radialrichtung des Dosierspenders verstellbar gelagert. In vorteilhaften Ausgestaltungen ist ein in Axialrichtung des Dosierspenders verstellbar gelagerter Kolben vorgesehen.

Für eine Verstellbewegung des Kolbens ist in einer Ausgestaltung eine automatische oder eine halbautomatische Stelleinrichtung vorgesehen. In vorteilhaften Ausgestaltungen weist die Dosier-Pumpvorrichtung eine Betätigungshandhabe für eine manuelle Betätigung auf, mittels welcher der Kolben entgegen der Kraft einer Rückstellfeder für eine Reduzierung des Volumens der Dosierkammer verstellbar ist. Die Betätigungshandhabe ist in Abhängigkeit einer Gestaltung des Dosierspenders und einer Anordnung des Kolbens an einer geeigneten Oberfläche des Dosierspenders vorgesehen.

In einer Ausgestaltung sind ein Einlass und/oder ein Auslass der Dosier-Pumpvorrichtung an einer Seitenwand der Dosierkammer vorgesehen. In vorteilhaften Ausgestaltungen sind der Einlass und der Auslass der Dosier-Pumpvorrichtung an einem dem Kolben gegenüberliegenden Ende der Dosierkammer vorgesehen.

Das Einlassventil und das Auslassventil sind durch den Fachmann geeignet gestaltbar. In vorteilhaften Ausgestaltungen sind beide Ventile als Rückschlagklappen gestaltet.

Für eine platzsparende Anordnung weist in einer Ausgestaltung der Auslass ein in die Dosierkammer ragendes Kanalstück auf, wobei der Einlass an einem das Kanalstück umgebenden Ringkanal vorgesehen ist.

In vorteilhaften Ausgestaltungen ist für eine Reduzierung der Bauteile in der Montage ein das Einlassventil und das Auslassventil aufweisendes Ventilelement vorgesehen.

Mittels der Ausgabe-Fördervorrichtung ist das in der Mischkammer vorhandene Medium oder sind die in der Mischkammer vorhandenen Medien aus der Mischkammer zu der Auslassöffnung förderbar. Die Mischkammer weist zu diesem Zweck ein variables Volumen auf, wobei das Volumen passiv durch einströmendes Medium oder einströmende Medien vergrößerbar und mittels der Ausgabe-Fördervorrichtung zum Austragen des Mediums oder der Medien verringerbar ist. Dabei ist in einer Ausgestaltung vorgesehen, dass die Mischkammer eine elastisch verformbare Wandung aufweist, wobei vorzugsweise die Wandung derart gestaltet ist, dass nur bei einwirkenden, durch einen Nutzer oder durch einströmendes Medium aufgebrachten Kräften eine Volumenänderung erfolgt.

In vorteilhaften Ausgestaltungen weist die Ausgabe-Fördervorrichtung einen in der Mischkammer verlagerbaren Kolben und einen mit der Auslassöffnung fluidisch verbundenen Auslasskanal auf. Der Kolben ist vorzugsweise in Axialrichtung verlagerbar. Eine Verlagerung des Kolbens in Richtung einer oberen Ruhelage wird in vorteilhaften Ausgestaltungen durch einströmendes Medium bewirkt. Für einen Austrag ist der Kolben in Richtung der unteren Ruhelage durch aufgebrachte Kräfte verlagerbar.

Für eine Verlagerung des Kolbens weist die Ausgabe-Fördervorrichtung in vorteilhaften Ausgestaltungen eine Betätigungshandhabe auf, mittels welcher der Kolben für eine Reduzierung des Volumens der Mischkammer und somit zum Austragen des Mediums oder der Medien aus der Mischkammer verstellbar ist.

Die Auslassöffnung ist in vorteilhaften Ausgestaltungen an der Betätigungshandhabe vorgesehen, wobei der Auslasskanal durch den Kolben führt.

Für ein gutes Durchmischen der Medien ist in vorteilhaften Ausgestaltungen in dem Auslasskanal ein statisches Mischsystem zur Umlenkung der Strömung vorgesehen. Das Mischsystem weist in vorteilhaften Ausgestaltungen einen in den Auslasskanal ragenden Dorn auf, wobei an einer Wandung des Auslasskanals und/oder einer Wandung des Dorns eine schraubenförmige Bahn vorgesehen ist.

### KURZBESCHREIBUNG DER ZEICHNUNGEN

Weitere Vorteile und Aspekte der Erfindung ergeben sich aus den Ansprüchen und aus der nachfolgenden Beschreibung eines bevorzugten Ausführungsbeispiels der Erfindung, das nachfolgend anhand der Figuren erläutert ist. Dabei zeigen schematisch:
- Fig. 1: eine perspektivische Darstellung eines Dosierspenders;
- Fig. 2: eine Draufsicht auf den Dosierspender gemäß Fig. 1;
- Fig. 3: eine Schnittansicht des Dosierspenders entlang einer Schnittebene III-III gemäß Fig. 2;
- Fig. 4: eine Schnittansicht des Dosierspenders entlang einer Schnittebene IV-IV gemäß Fig. 2; und
- Fig. 5: einen Austragkopf des Dosierspenders vor einem Austrag eines Mediums.

### DETAILLIERTE BESCHREIBUNG DER AUSFÜHRUNGSBEISPIELE

Die Fig. 1 bis 5 zeigen in verschiedenen Ansichten einen Dosierspender 1 zum gleichzeitigen oder wahlweisen Austragen von zwei flüssigen, gelartigen oder pastösen Medien.

Der dargestellte Dosierspender 1 umfasst ein Gehäuse 10, einen Austragkopf 11, eine erste Vorratskammer 12 zum Bevorraten eines ersten Mediums und eine zweite Vorratskammer 13 zum Bevorraten eines zweiten Mediums. Die Vorratskammern 12, 13 sind in dem dargestellten Ausführungsbeispiel in dem Gehäuse 10 realisiert, welches zu diesem Zweck die in den Schnittansichten gemäß Fig. 3 und 4 sichtbare Trennwand 14 aufweist. Für eine Abgabe der Medien weist der Dosierspender 1 eine Auslassöffnung 15 auf.

Der Dosierspender 1, genauer dessen Austragkopf 11, umfasst eine als erste Dosier-Pumpvorrichtung 2 gestaltete erste Dosier-Fördervorrichtung und eine als zweite Dosier-Pumpvorrichtung 3 gestaltete zweite Dosier-Fördervorrichtung. Die Dosier-Pumpvorrichtungen 2, 3 weisen jeweils eine Dosierkammer 20, 30, einen verschieblich in der Dosierkammer 20, 30 gelagerten Kolben 21, 31, eine Rückstellfeder 22, 32, einen Einlass 23, einen Auslass 24, 34 und eine Betätigungshandhabe 28, 38 auf. Der Einlass 23 und der Auslass 24 sind an einem den zugehörigen Betätigungshandhaben 28, 38 gegenüberliegenden Ende an den Dosierkammern 20, 30 angeordnet.

Wie am besten in der Detailansicht gemäß Fig.5 erkennbar ist, ist dem Einlass 23 jeweils ein Einlassventil 25 und dem Auslass 24 jeweils ein Auslassventil 26 zugeordnet. In dem dargestellten Ausführungsbeispiel sind das Einlassventil 25 und das Auslassventil 26 als gemeinsames Bauteil realisiert, welches mittels eines hülsenartigen Lagerelements 27 an einem in die Dosierkammern 20, 30 ragenden Kanalstück 29 gelagert ist. Das Kanalstück 29 begrenzt einen im Inneren des Kanalstücks 29 liegenden Auslass 24. Ein zugehöriger Einlass 23 ist in einem zwischen einer Wand 112 der Dosierkammer 20 und dem Kanalstück 29 gebildeten Ringkanal vorgesehen.

Die Auslässe 24, 34 sind über zwei Zuführkanäle 5 mit einer Mischkammer 40 fluidisch verbunden, wobei in den dargestellten Ansichten nur ein Zuführkanal 5 sichtbar ist. Die dargestellte Mischkammer 40 weist ein variables Volumen auf, wobei das Volumen passiv durch einströmendes Medium oder einströmende Medien vergrößerbar, wie schematisch in den Fig. 4 und 5 dargestellt. Fig. 4 zeigt dabei den Dosierspender 1 nach einer Mediumabgabe oder vor einer erstmaligen Inbetriebnahme. Fig. 5 zeigt den Austragkopf 11 des Dosierspenders 1 nachdem ein Medium oder mehrere Medien in die Mischkammer 40 unter Vergrößerung des Volumens gefördert wurden.

Der Dosierspender 1 umfasst weiter eine Ausgabe-Fördervorrichtung 4 mit einem Kolben 41 und einer Betätigungshandhabe 48 zum Fördern des Mediums oder der Medien aus der Mischkammer 40 zu der Auslassöffnung 15. Die Mischkammer 40 weist einen oder zwei der Betätigungshandhabe 48 gegenüberliegende Einlass/Einlässe 43 auf, in welchem/welchen die Zufuhrkanäle 5 münden. Ein Medium wird bei einer Verlagerung des Kolbens 41 aus der Mischkammer 40 über einen Auslasskanal 44 zu der Auslassöffnung 15 gefördert. Der Auslasskanal 44 umfasst in dem dargestellten Ausführungsbeispiel einen ersten sich in Betätigungsrichtung durch den Kolben 41 und die Betätigungshandhabe 48 erstreckenden Kanalabschnitt und eine zweiten, sich radial zu der Betätigungsrichtung durch die Betätigungshandhabe 48 erstreckenden Kanalabschnitt, wobei die Auslassöffnung 15 an einem freien Ende des zweiten Kanalabschnitts an der Betätigungshandhabe 48 vorgesehen ist. Eine entsprechende Anordnung hat sich zur Abgabe zähflüssiger Produkte auf eine Hand eines Nutzers als vorteilhaft erwiesen. Es sind jedoch auch andere Gestaltungen denkbar.

Die dargestellte Ausgabe-Fördervorrichtung 4 weist weiter ein als Helixspindel gestaltetes statisches Mischsystem 49 auf. Das dargestellte Mischsystem 49 umfasst einen ortsfest an dem Gehäuse des Austragkopfs 11 angeordneten, in den Auslasskanal 44 ragenden Dorn 490, wobei in eine Mantelfläche des Auslasskanals 44 im Bereich des Kolbens 41 eine schraubenförmige Bahn 491, beispielsweise in Form eines Innengewindes eingearbeitet ist. Alternativ ist es denkbar, den Dorn 490 als spindelförmigen Zapfen zu gestalten. In wieder anderen Ausgestaltungen ist kein Mischsystem vorgesehen.

In dem dargestellten Ausführungsbeispiel umfasst der Austragkopf 11 ein beispielsweise als Spritzgussteil gefertigtes Gehäuse 110 mit einer Grundplatte 111 sowie mit drei von der Grundplatte 111 abragenden, umlaufenden Wänden 112, 113, 114. Die drei Wände 112, 113, 114 begrenzen in Umfangsrichtung die Dosierkammern 20, 30 und die Mischkammer 40. Der Dorn 490 des Mischsystems 49 und das Kanalstück 29 sind ebenfalls durch von der Grundplatte 111 abragende Teile des Gehäuses 110 gebildet. Eine Montage der weiteren Bauteile der Dosier-Pumpvorrichtungen 2, 3 und/oder der Ausgabe-Fördervorrichtung 4 ist auf einfache Weise über ein der Grundplatte 111 gegenüberliegendes offenes Ende der Wände 112, 113, 114 möglich. In dem dargestellten Ausführungsbeispiel sind weiter die Rückstellfedern 22, 32 umgebende umlaufende Wände 115 an dem Gehäuse 111 vorgesehen, welche konzentrisch zu den Wänden 112, 113 der Dosierkammern 20, 30 von der Grundplatte 111 abragen. Das Gehäuse 110 ist mittels eines Deckels 12 verschlossen, wobei das Gehäuse 110 einen Ringsteg 116 für eine Montage des Deckels 12 aufweist.

An einer der den Wänden 112, 113, 114 gegenüberliegenden Unterseite der Grundplatte 111 sind Nuten vorgesehen, welche die Zuführkanäle 5 begrenzen. Die Zuführkanäle 5 werden durch das Gehäuse 10 der Vorratsbehälter 12, 13 abgeschlossen.

Für einen Austrag werden zunächst die erste Dosier-Pumpvorrichtung 2 und/oder die zweite Dosier-Pumpvorrichtung 3 betätigt. Hierfür wird auf die Betätigungshandhabe 28, 38 der jeweiligen Dosier-Pumpvorrichtung 2, 3 eine Kraft aufgebracht und mittels der Betätigungshandhabe 28, 38 der Kolben 21, 31 entgegen der Kraft der Rückstellfeder 22, 32 bewegt, sodass ein Volumen der Dosierkammer 20, 30 der Dosier-Pumpvorrichtung 2, 3 verringert wird. In der Dosierkammer 20, 30 im Auslieferzustand befindliche Luft oder ein dort befindliches Produkt wird verdrängt. Die Einlassventile 25 sind derart gestaltet, dass diese trotz des ansteigenden Drucks in der zugehörigen Dosierkammer 20, 30 verschlossen bleiben. Die Auslassventile 26 sind dagegen derart gestaltet, dass sie aufgrund des ansteigenden Drucks in der zugehörigen Dosierkammer 20, 30 öffnen, sodass die aufgrund der Reduzierung des Volumens verdrängte Luft oder das verdrängte Produkt über den Zuführkanal 5 in die Mischkammer 40 gefördert wird. Dabei wird aufgrund des einströmenden Produkts der Kolben 41 aus der in Fig. 4 dargestellten unteren Ruhelage nach oben bewegt.

Bei Wegfall der an der Betätigungshandhabe 28, 38 der ersten Dosier-Pumpvorrichtung 2 und/oder der zweiten Dosier-Pumpvorrichtung 3 aufgebrachten Kraft wird der Kolben 21, 31 der erste Dosier-Pumpvorrichtung 2 und/oder der zweite Dosier-Pumpvorrichtung 3 aufgrund der Rückstellkraft der Rückstellfeder 22, 32 wieder in die in Fig. 4 dargestellte Ausgangslage gebracht. Die Auslassventile 26 sind derart gestaltet, dass sie trotz einer Sogwirkung in der zugehörigen Dosierkammer 20, 30 bei einer Rückbewegung verschlossen bleiben. Das zugehörige Einlassventil 25 wird dagegen aufgrund der Sogwirkung geöffnet, sodass das Produkt aus der fluidisch verbundenen Vorratskammer 12, 13 in die Dosierkammer 20, 30 gefördert wird.

Dieser Vorgang kann bedarfsweise wiederholt werden, bis ein maximales Füllvolumen der Mischkammer 40 erreicht ist und/oder bis eine gewünschte Produktmenge gefördert wurde.

Ein Austrag der in der Mischkammer 40 zwischengespeicherten Medien erfolgt durch eine darauffolgende Betätigung der Ausgabe-Fördervorrichtung 4. Durch Aufbringen einer Kraft auf die Betätigungshandhabe 48 der Ausgabe-Fördervorrichtung 4 wird die Betätigungshandhabe 48 mit dem Kolben 41 bewegt, sodass das Produkt aus der Pumpkammer 40 zu dem Auslasskanal 44 gefördert wird. Dabei verhindern die Auslassventile 26 der Dosier-Pumpvorrichtungen 2, 3, dass das Medium oder die Medien in die Dosierkammern 20, 30 zurückgefördert wird/werden. Sofern mittels der zwei Dosier-Pumpvorrichtungen 2, 3 zwei Medien in die Mischkammer 40 gefördert wurden, werden diese beim Austragen vermengt. In den Dosier-Pumpvorrichtungen 2, 3 und in den Vorratskammer 12, 13 sind die Medien dagegen sicher voneinander getrennt.

Die Mischkammer 40 der Ausgabe-Fördervorrichtung 4 wird durch die Betätigung zumindest nahezu vollständig entleert. Nach der Betätigung verbleibt die Betätigungshandhabe 48 der Ausgabe-Fördervorrichtung 4 in der in Fig. 4 dargestellten unteren Ruhestellung. Erst bei einer erneuten Förderung des Mediums oder der Medien in die Mischkammer 40 durch Betätigung der Dosier-Pumpvorrichtungen 2, 3 wird die Betätigungshandhabe 48 mit dem Kolben 41 unter Vergrößerung des Volumens der Mischkammer 40 bewegt.

Für eine Bewegung der Kolben 21, 31 der Dosier-Pumpvorrichtungen 2, 3 entgegen der Kraft der Rückstellfedern 22, 32 sind in dem dargestellten Ausführungsbeispiel zwei getrennt voneinander verwendbare Betätigungshandhaben 28, 38 vorgesehen. In anderen Ausführungsbeispielen ist eine gemeinsame Betätigungshandhabe für beide Dosier-Pumpvorrichtungen 2, 3 vorgesehen. In einer Ausgestaltung ist dabei ein durch die gemeinsame Betätigungshandhabe bewirkbarer Dosierhub für die zwei Dosier-Pumpvorrichtung 2, 3 mittels geeignet gestalteter Stellmittel unterschiedlich einstellbar ist.

## Patentansprüche

1. Dosierspender zum gleichzeitigen oder wahlweisen Austragen von zwei flüssigen, gelartigen oder pastösen Medien umfassend
- eine Auslassöffnung (15),
- eine erste Vorratskammer (12) zum Bevorraten eines ersten Mediums,
- eine erste Dosier-Fördervorrichtung zum Fördern des ersten Mediums aus der ersten Vorratskammer (12),
- eine zweite Vorratskammer (13) zum Bevorraten eines zweiten Mediums,
- eine zweite Dosier-Fördervorrichtung zum Fördern des zweiten Mediums aus der zweiten Vorratskammer (13),
- eine stromaufwärts der Auslassöffnung angeordnete Mischkammer (40), wobei das mittels der ersten Dosier-Fördervorrichtung geförderte erste Medium und/oder das mittels der zweiten Dosier-Fördervorrichtung geförderte zweite Medium in der Mischkammer zwischenspeicherbar sind, und
- eine Ausgabe-Fördervorrichtung (4) zum Fördern des Mediums oder der Medien aus der Mischkammer (40) zu der Auslassöffnung (15),
wobei
zumindest die erste Dosier-Fördervorrichtung als Dosier-Pumpvorrichtung (2, 3) umfassend eine Dosierkammer (20, 30) mit einem variablen Volumen, einen mit der ersten Vorratskammer fluidisch verbundenen Einlass (23) mit einem Einlassventil (25) und einen mit der Mischkammer (40) fluidisch verbundenen Auslass (24) mit einem Auslassventil (26) gestaltet ist,
**dadurch gekennzeichnet, dass**
die Mischkammer (40) ein variables Volumen aufweist, wobei das Volumen passiv durch einströmendes Medium oder einströmende Medien vergrößerbar und mittels der Ausgabe-Fördervorrichtung (4) zum Austragen des Mediums oder der Medien verringerbar ist.

2. Dosierspender nach Anspruch 1, **dadurch gekennzeichnet, dass** ein mit der ersten Vorratskammer (12) und der zweiten Vorratskammer (13) verbindbarer Austragkopf (11) umfassend zumindest die Auslassöffnung (15), die als Dosier-Pumpvorrichtung (2) gestaltete erste Dosier-Fördervorrichtung und die Ausgabe-Fördervorrichtung (4) vorgesehen ist.

3. Dosierspender nach Anspruch 2, **dadurch gekennzeichnet, dass** der Austragkopf (11) ein Gehäuse (110) umfasst, welches die Mischkammer (40), die Dosierkammer (20) der Dosier-Pumpvorrichtung (2) und/oder einen zwischen der Mischkammer (40) und der Dosierkammer (20) vorgesehenen ersten Zuführkanal (5) zumindest teilweise begrenzt.

4. Dosierspender nach Anspruch 3, **dadurch gekennzeichnet, dass** das Gehäuse (110) eine Grundplatte (111) und mindestens eine von der Grundplatte (111) abragende, die Mischkammer (40) oder die Dosierkammer (20) zumindest teilweise begrenzende, umlaufende Wand (112, 113, 114) umfasst.

5. Dosierspender nach einem der Ansprüche 1 bis 4, **dadurch gekennzeichnet, dass** die Dosier-Pumpvorrichtung (2, 3) einen in der Dosierkammer (20, 30) verstellbar gelagerten, vorzugsweise in Axialrichtung (A) des Dosierspenders (1) verstellbar gelagerten, Kolben (21, 31) aufweist, wobei vorzugsweise die Dosier-Pumpvorrichtung (2, 3) weiter eine Betätigungshandhabe (28, 38) aufweist, mittels welcher der Kolben (21, 31) entgegen der Kraft einer Rückstellfeder (22, 32) für eine Reduzierung des Volumens der Dosierkammer (20, 30) verstellbar ist.

6. Dosierspender nach Anspruch 5, **dadurch gekennzeichnet, dass** der Einlass (23) und der Auslass (24, 34) der Dosier-Pumpvorrichtung (2, 3) an einem dem Kolben (21, 31) gegenüberliegenden Ende der Dosierkammer (20, 30) vorgesehen sind.

7. Dosierspender nach einem der Ansprüche 1 bis 6, **dadurch gekennzeichnet, dass** das Einlassventil (25) und das Auslassventil (26) als Rückschlagklappen gestaltet sind.

8. Dosierspender nach einem der Ansprüche 1 bis 7, **dadurch gekennzeichnet, dass** der Auslass (24, 34) ein in die Dosierkammer (20, 30) ragendes Kanalstück (29) aufweist und der Einlass (23) an einem das Kanalstück (29) umgebenden Ringkanal vorgesehen ist.

9. Dosierspender nach einem der Ansprüche 1 bis 8, **dadurch gekennzeichnet, dass** die Dosier-Pumpvorrichtung (2, 3) ein das Einlassventil (25) und das Auslassventil (26) aufweisendes Ventilelement umfasst.

10. Dosierspender nach einem der vorstehenden Ansprüche, **dadurch gekennzeichnet, dass** die Ausgabe-Fördervorrichtung (4) einen in der Mischkammer (40) verlagerbaren Kolben (41) und einen mit der Auslassöffnung fluidisch verbundenen Auslasskanal (44) aufweist, wobei vorzugsweise die Ausgabe-Fördervorrichtung (4) weiter eine Betätigungshandhabe (48) aufweist, mittels welcher der Kolben (41) für eine Reduzierung des Volumens der Mischkammer (40) verstellbar ist.

11. Dosierspender nach Anspruch 10, **dadurch gekennzeichnet, dass** die Auslassöffnung an der Betätigungshandhabe (48) vorgesehen ist und der Auslasskanal (44) durch den Kolben (41) führt.

12. Dosierspender nach Anspruch 11, **dadurch gekennzeichnet, dass** in dem Auslasskanal (44) ein statisches Mischsystem (49) zur Umlenkung der Strömung vorgesehen ist.

13. Dosierspender nach Anspruch 12, **dadurch gekennzeichnet, dass** das Mischsystem (49) einen in den Auslasskanal (44) ragenden Dorn (490) aufweist, wobei an einer Wandung des Auslasskanals (44) und/oder einer Wandung des Dorns (490) eine schraubenförmige Bahn (491) vorgesehen ist.

## Claims

1. Dosing dispenser for simultaneous or selective discharge of two liquid, gel-like or pasty media, comprising
- an outlet opening (15),
- a first storage chamber (12) for storing a first medium,
- a first dosing conveying apparatus for conveying the first medium from the first storage chamber (12),
- a second storage chamber (13) for storing a second medium,
- a second dosing conveying apparatus for conveying the second medium from the second storage chamber (13),
- a mixing chamber (40) arranged upstream of the outlet opening, wherein the first medium conveyed by means of the first dosing conveying apparatus and/or the second medium conveyed by means of the second dosing conveying apparatus can be stored temporarily in the mixing chamber, and
- a discharge conveying apparatus (4) for conveying the medium or the media from the mixing chamber (40) to the outlet opening (15),
wherein
at least the first dosing conveying apparatus is in the form of a dosing pumping apparatus (2, 3) comprising a dosing chamber (20, 30) with a variable volume, an inlet (23) which is connected fluidically to the first storage chamber and which has an inlet valve (25), and an outlet (24) which is connected fluidically to the mixing chamber (40) and which has an outlet valve (26),
**characterized in that**
the mixing chamber (40) has a variable volume, wherein the volume can be enlarged passively by inflowing medium or inflowing media and can be reduced in size by means of the discharge conveying apparatus (4) for discharging the medium or the media.

2. Dosing dispenser according to Claim 1, **characterized in that** provision is made of a discharge head (11) which can be connected to the first storage chamber (12) and to the second storage chamber (13) and which comprises at least the outlet opening (15), the first dosing conveying apparatus in the form of a dosing pumping apparatus (2) and the discharge conveying apparatus (4).

3. Dosing dispenser according to Claim 2, **characterized in that** the discharge head (11) comprises a housing (110) which at least partially delimits the mixing chamber (40), the dosing chamber (20) of the dosing pumping apparatus (2) and/or a first feeding channel (5) provided between the mixing chamber (40) and the dosing chamber (20).

4. Dosing dispenser according to Claim 3, **characterized in that** the housing (110) comprises a base plate (111) and at least one peripheral wall (112, 113, 114) projecting from the base plate (111) and at least partially delimiting the mixing chamber (40) or the dosing chamber (20).

5. Dosing dispenser according to one of Claims 1 to 4, **characterized in that** the dosing pumping apparatus (2, 3) has a piston (21, 31) which is mounted adjustably in the dosing chamber (20, 30), preferably mounted adjustably in the axial direction (A) of the dosing dispenser (1), wherein preferably the dosing pumping apparatus (2, 3) furthermore has a manual actuation means (28, 38) by means of which the piston (21, 31), counter to the force of a restoring spring (22, 32), can be adjusted for a reduction in size of the volume of the dosing chamber (20, 30).

6. Dosing dispenser according to Claim 5, **characterized in that** the inlet (23) and the outlet (24, 34) of the dosing pumping apparatus (2, 3) are provided at an end of the dosing chamber (20, 30) that is opposite the piston (21, 31).

7. Dosing dispenser according to one of Claims 1 to 6, **characterized in that** the inlet valve (25) and the outlet valve (26) are in the form of check valves.

8. Dosing dispenser according to one of Claims 1 to 7, **characterized in that** the outlet (24, 34) has a channel piece (29) which projects into the dosing chamber (20, 30), and the inlet (23) is provided at an annular channel surrounding the channel piece (29) .

9. Dosing dispenser according to one of Claims 1 to 8, **characterized in that** the dosing pumping apparatus (2, 3) comprises a valve element having the inlet valve (25) and the outlet valve (26).

10. Dosing dispenser according to one of the preceding claims, **characterized in that** the discharge conveying apparatus (4) has a piston (41) which can be displaced in the mixing chamber (40) and has an outlet channel (44) which is connected fluidically to the outlet opening, wherein preferably the discharge conveying apparatus (4) furthermore has a manual actuation means (48) by means of which the piston (41) can be adjusted for a reduction in size of the volume of the mixing chamber (40).

11. Dosing dispenser according to Claim 10, **characterized in that** the outlet opening is provided at the manual actuation means (48), and the outlet channel (44) extends through the piston (41).

12. Dosing dispenser according to Claim 11, **characterized in that** a static mixing system (49) for diverting the flow is provided in the outlet channel (44).

13. Dosing dispenser according to Claim 12, **characterized in that** the mixing system (49) has a mandrel (490) which projects into the outlet channel (44), wherein a helical path (491) is provided on a wall of the outlet channel (44) and/or on a wall of the mandrel (490).

## Revendications

1. Distributeur de dosage pour le déchargement simultané ou au choix de deux milieux liquides, gélifiés ou pâteux, comprenant :
- une ouverture de sortie (15),
- une première chambre de stockage (12) pour le stockage d'un premier milieu,
- un premier dispositif de transport de dosage pour le transport du premier milieu à partir de la première chambre de stockage (12),
- une deuxième chambre de stockage (13) pour le stockage d'un deuxième milieu,
- un deuxième dispositif de transport de dosage pour le transport du deuxième milieu à partir de la deuxième chambre de stockage (13),
- une chambre de mélange (40) agencée en amont de l'ouverture de sortie, le premier milieu transporté au moyen du premier dispositif de transport de dosage et/ou le deuxième milieu transporté au moyen du deuxième dispositif de transport de dosage pouvant être entreposés dans la chambre de mélange, et
- un dispositif de transport de distribution (4) pour le transport du milieu ou des milieux à partir de la chambre de mélange (40) vers l'ouverture de sortie (15),
au moins le premier dispositif de transport de dosage étant conçu en tant que dispositif de pompage de dosage (2, 3) comprenant une chambre de dosage (20, 30) ayant un volume variable, une entrée (23) reliée fluidiquement à la première chambre de stockage, munie d'une soupape d'entrée (25), et une sortie (24) reliée fluidiquement à la chambre de mélange (40), munie d'une soupape de sortie (26),
**caractérisé en ce que**
la chambre de mélange (40) présente un volume variable, le volume pouvant être agrandi passivement par le milieu entrant ou les milieux entrants et pouvant être réduit au moyen du dispositif de transport de distribution (4) pour le déchargement du milieu ou des milieux.

2. Distributeur de dosage selon la revendication 1, **caractérisé en ce qu'**une tête de déchargement (11) pouvant être reliée à la première chambre de stockage (12) et à la deuxième chambre de stockage (13), comprenant au moins l'ouverture de sortie (15), le premier dispositif de transport de dosage conçu en tant que dispositif de pompage de dosage (2) et le dispositif de transport de distribution (4), est prévue.

3. Distributeur de dosage selon la revendication 2, **caractérisé en ce que** la tête de déchargement (11) comprend un boîtier (110), qui délimite au moins partiellement la chambre de mélange (40), la chambre de dosage (20) du dispositif de pompage de dosage (2) et/ou un premier canal d'alimentation (5) prévu entre la chambre de mélange (40) et la chambre de dosage (20) .

4. Distributeur de dosage selon la revendication 3, **caractérisé en ce que** le boîtier (110) comprend une plaque de base (111) et au moins une paroi circonférentielle (112, 113, 114), faisant saillie à partir de la plaque de base (111), délimitant au moins partiellement la chambre de mélange (40) ou la chambre de dosage (20).

5. Distributeur de dosage selon l'une quelconque des revendications 1 à 4, **caractérisé en ce que** le dispositif de pompage de dosage (2, 3) comprend un piston (21, 31) monté de manière déplaçable dans la chambre de dosage (20, 30), de préférence monté de manière déplaçable dans la direction axiale (A) du distributeur de dosage (1), le dispositif de pompage de dosage (2, 3) comprenant de préférence en outre une poignée d'actionnement (28, 38), au moyen de laquelle le piston (21, 31) peut être déplacé à l'encontre de la force d'un ressort de rappel (22, 32) pour une réduction du volume de la chambre de dosage (20, 30).

6. Distributeur de dosage selon la revendication 5, **caractérisé en ce que** l'entrée (23) et la sortie (24, 34) du dispositif de pompage de dosage (2, 3) sont prévues sur une extrémité de la chambre de dosage (20, 30) opposée au piston (21, 31).

7. Distributeur de dosage selon l'une quelconque des revendications 1 à 6, **caractérisé en ce que** la soupape d'entrée (25) et la soupape de sortie (26) sont conçues en tant que clapets anti-retour.

8. Distributeur de dosage selon l'une quelconque des revendications 1 à 7, **caractérisé en ce que** la sortie (24, 34) comprend un tronçon de canal (29) dépassant dans la chambre de dosage (20, 30) et l'entrée (23) est prévue sur un canal annulaire entourant le tronçon de canal (29).

9. Distributeur de dosage selon l'une quelconque des revendications 1 à 8, **caractérisé en ce que** le dispositif de pompage de dosage (2, 3) comprend un élément soupape comprenant la soupape d'entrée (25) et la soupape de sortie (26).

10. Distributeur de dosage selon l'une quelconque des revendications précédentes, **caractérisé en ce que** le dispositif de transport de distribution (4) comprend un piston (41) déplaçable dans la chambre de mélange (40) et un canal de sortie (44) relié fluidiquement à l'ouverture de sortie, le dispositif de transport de distribution (4) comprenant de préférence en outre une poignée d'actionnement (48), au moyen de laquelle le piston (41) peut être déplacé pour une réduction du volume de la chambre de mélange (40).

11. Distributeur de dosage selon la revendication 10, **caractérisé en ce que** l'ouverture de sortie est prévue sur la poignée d'actionnement (48) et le canal de sortie (44) passe à travers le piston (41).

12. Distributeur de dosage selon la revendication 11, **caractérisé en ce qu'**un système de mélange statique (49) pour la déviation de l'écoulement est prévu dans le canal de sortie (44).

13. Distributeur de dosage selon la revendication 12, **caractérisé en ce que** le système de mélange (49) comprend une broche (490) dépassant dans le canal de sortie (44), une piste hélicoïdale (491) étant prévue sur une paroi du canal de sortie (44) et/ou sur une paroi de la broche (490).
